# EUROPÄISCHE PATENTANMELDUNG

(11) **EP 4 617 020 A1**
(43) Veröffentlichungstag der Anmeldung: **17.09.2025**
(21) Anmeldenummer: 25162839.2
(22) Anmeldetag: 11.03.2025
(51) Int. Cl.: B26D 7/00, B26D 7/01, B26D 7/06

(54) **AUFSCHNEIDEMASCHINE**

(30) Priorität: 15.03.2024 DE 102024107416
(71) Anmelder: TVI Entwicklung und Produktion GmbH, 83052 Bruckmühl (DE)
(72) Erfinder: PAULS, Tobias, 83737 Irschenberg (DE)
(74) Vertreter: Weickmann & Weickmann PartmbB

(57) **Zusammenfassung**

Die Erfindung betriff eine Aufschneidemaschine (100) zum Aufschneiden eines Produkt-Stückes (P) in Scheiben (S), umfassend: eine Pressvorrichtung (102), welche darin einen Pressraum (R) definiert, welcher dazu ausgebildet und bestimmt ist, das Produkt-Stück (P) aufzunehmen, wobei die Pressvorrichtung (102) eine Längspresseinheit (104), welche dazu eingerichtet ist, das Produkt-Stück (P) in einer Längsrichtung (L) des Produkt-Stückes (P) zu pressen, und eine Querpresseinheit (110) umfasst, welche dazu eingerichtet ist, das Produkt-Stück (P) in einer zu der Längsrichtung (L) im Wesentlichen orthogonalen Querrichtung (Q) des Produkt-Stückes (P) zu pressen, eine Schneideinheit (126), welche der Pressvorrichtung (102) benachbart angeordnet ist und dazu eingerichtet ist, das Produkt-Stück (P) in Scheiben (S) aufzuschneiden, und eine Anschlageinheit (120), welche zwischen einer Begrenzungsstellung, in welcher sie eine Bewegung des Produkt-Stückes (P) in der Längsrichtung (L) zur Schneideinheit (126) hin begrenzt, und einer Freigabestellung verstellbar ist, in welcher sie die Bewegung des Produkt-Stückes (P) in der Längsrichtung (L) zur Schneideinheit (126) hin nicht begrenzt, die Anschlageinheit (120) in der Freigabestellung auf einer von der Querpresseinheit (110) abgewandten Seite der Pressvorrichtung (102) angeordnet ist, und sich die Querpresseinheit (110) in einer zu der Längsrichtung (L) des Produkt-Stückes (P) im Wesentlichen parallelen Richtung wenigstens teilweise über die Anschlageinheit (120) hinaus in Richtung der Schneideinheit (126) erstreckt.

## Beschreibung

Die Erfindung betrifft eine Aufschneidemaschine zum Aufschneiden eines Produkt-Stückes in Scheiben, umfassend eine Pressvorrichtung, welche darin einen Pressraum definiert, welcher dazu ausgebildet und bestimmt ist, das Produkt-Stück aufzunehmen, wobei die Pressvorrichtung eine Längspresseinheit, welche dazu eingerichtet ist, das Produkt-Stück in einer Längsrichtung des Produkt-Stückes zu pressen, und eine Querpresseinheit umfasst, welche dazu eingerichtet ist, das Produkt-Stück in einer zu der Längsrichtung im Wesentlichen orthogonalen Querrichtung des Produkt-Stückes zu pressen, eine Schneideinheit, welche der Pressvorrichtung benachbart angeordnet ist und dazu eingerichtet ist, das Produkt-Stück in Scheiben aufzuschneiden, und eine Anschlageinheit, welche zwischen einer Begrenzungsstellung, in welcher sie eine Bewegung des Produkt-Stückes in der Längsrichtung zur Schneideinheit hin begrenzt, und einer Freigabestellung verstellbar ist, in welcher sie die Bewegung des Produkt-Stückes in der Längsrichtung zur Schneideinheit hin nicht begrenzt.

Bereits an dieser Stelle sei darauf hingewiesen, dass die Aufschneidemaschine erfindungsgemäß dazu vorgesehen ist, ein Produkt-Stück, insbesondere aus, Fleisch, Fisch oder einem sonstigen Lebensmittel in Scheiben aufzuschneiden, wobei jede Scheibe vorzugsweise eine vorbestimmte Dicke und/oder ein vorbestimmtes Gewicht aufweisen kann.

Das Produkt-Stück kann beispielsweise ein längliches Produkt-Stück mit in Längsrichtung variierendem Querschnitt, wie beispielsweise ein Stück oder ein Strang aus gewachsenem Fleisch oder dergleichen, sein. Um aus den vorstehend erläuterten Produkt-Stücken mit in Längsrichtung variierendem Querschnitt Scheiben von im Wesentlichen gleichen Volumen bzw. im Wesentlichen gleichen Gewicht aufschneiden zu können, sind gattungsgemäße Aufschneidemaschinen bekannt, bei welchen ein derartiges Produkt-Stück zunächst von einer Pressvorrichtung zu einem Produkt-Stück mit in Längsrichtung im Wesentlichen konstanten Querschnitt gepresst und anschließend im verpressten Zustand mittels eines Messers der Schneideinheit der Aufschneidemaschine aufgeschnitten wird. Somit können durch die Vorgabe einer geeigneten Scheibendicke Scheiben von im Wesentlichen gleichen Volumen bzw. im Wesentlichen gleichen Gewicht aufgeschnitten werden. Einen Anwendungsfall betrifft beispielsweise das Aufschneiden von dickeren Scheiben, wie beispielsweise Steaks, aus einem Filet-Stück oder dergleichen.

Die Pressvorrichtung kann beispielsweise ein Formrohr umfassen, welches darin einen Pressraum definiert, in welchem das Produkt-Stück aufgenommen werden kann. Die Pressvorrichtung kann dazu eingerichtet sein, das Produkt-Stück wenigstens in seiner Längsrichtung zu pressen, welche im Wesentlichen parallel zu einer Zuführrichtung des Produkt-Stücks zu der Schneideinheit sein kann. Hierzu kann die Pressvorrichtung eine Längspresseinheit, beispielsweise in Form eines Längspressstempels, umfassen, welcher mittels einer Längspressantriebseinheit bewegbar ist. Um das Produkt-Stück auch in einer zu der Längsrichtung im Wesentlichen orthogonalen Querrichtung pressen zu können, kann die Pressvorrichtung ferner eine Querpresseinheit umfassen, welche beispielsweise durch eine mittels eines Querpressantriebseinheit bewegbare Formrohrhälfte des Formrohres gebildet sein kann.

All dies trifft auch auf die erfindungsgemäße Aufschneidemaschine zu.

Um das Produkt-Stück vor einem Aufschneiden durch die Schneideinheit mittels der Längspresseinheit pressen zu können, ist es bekannt, an einem der Schneideinheit zugwandten Ende des Formrohres eine Anschlageinheit, beispielsweise in Form eines Anschlagsblechs, vorzusehen, welches bei dem Pressen des Produkt-Stückes in der Längsrichtung als Anschlag dient. Nach dem Pressen wird die Anschlageinheit mittels einer Antriebseinheit im Wesentlichen in der Querrichtung des Produkt-Stückes aus einem Bewegungsweg des Produkt-Stückes heraus bewegt, um einen Schneidkanal freizugeben, durch welchen das Produkt-Stück mittels der Längspresseinheit zu der Schneideinheit geführt werden kann. Um sicherstellen zu können, dass das Produkt-Stück während des Aufschneidens seine gepresste Form nicht wieder verliert, kann die Schneideinheit ferner eine Niederhalteeinheit, beispielsweise in Form eines Schneidstempels, umfassen, welcher in Bezug auf die Zuführrichtung des Produkt-Stückes zur Schneideinheit stromabwärts der Querpresseinheit angeordnet sein kann und dazu eingerichtet sein kann, in der Querrichtung auf das Produkt-Stück zu wirken, um während des Aufschneidens ein Expandieren des Produkt-Stückes wenigstens in der Querrichtung zu verhindern. Die Anschlageinheit ist dabei in ihrer zurückgezogenen Freigabestellung, in welcher sie den Schneidkanal freigibt, meist zwischen der Querpresseinheit und der Niederhalteeinheit angeordnet. Folglich müssen zur Bewegung der Querpresseinheit, der Anschlageinheit und der Niederhalteeinheit jeweils separate Antriebseinheiten vorgesehen werden, was zu einer Vielzahl separater Teile und insbesondere einer hohen Anzahl separater Antriebseinheiten, beispielsweise in Form von Servoantrieben, führen kann. Dies kann zu vergleichsweise hohen Herstellungskosten und einer entsprechenden hohen Wartungsanfälligkeit der Aufschneidemaschine führen.

Es ist daher Aufgabe der vorliegenden Erfindung, hier Abhilfe zu schaffen, insbesondere durch Bereitstellung einer Aufschneidemaschine der eingangs genannten Art, welche gegenüber bekannten Aufschneidemaschinen eine geringere Anzahl separater Komponenten aufweist.

Diese Aufgabe wird erfindungsgemäß durch eine Aufschneidemaschine der eingangs genannten Art gelöst, bei welcher die Anschlageinheit in der Freigabestellung auf einer der Querpresseinheit abgewandten Seite der Pressvorrichtung angeordnet ist, und sich die Querpresseinheit in einer zu der Längsrichtung des Produkt-Stückes im Wesentlichen parallelen Richtung wenigstens teilweise über die Anschlageinheit hinaus in Richtung der Schneideinheit erstreckt.

Erfindungsgemäß kann die Querpresseinheit folglich sowohl dazu dienen, das Produkt-Stück in der Querrichtung zu pressen, während sich die Anschlageinheit in der Begrenzungsstellung befindet, als auch dazu dienen, bei dem Aufschneiden des Produkt-Stückes mittels der Schneideinheit als Niederhalteeinheit in der Querrichtung zu wirken, während sich die Anschlageinheit in der Freigabestellung befindet. Folglich wird bevorzugt keine separate unmittelbar vor der Schneideinheit angeordnete Niederhalteeinheit in Form eines Schneidstempels oder dergleichen mit einer separaten Antriebseinheit benötigt.

In anderen Worten können erfindungsgemäß die Querpresseinheit und die Niederhalteeinheit funktionsvereinigt, vorzugsweise zu einem einzigen Bauteil kombiniert, sein. Dies ist möglich, da die Querpresseinheit im Vergleich zu bekannten Aufschneidemaschinen in der zu der Längsrichtung im Wesentlichen parallelen Richtung verlängert sein kann, da sich die Anschlageinheit in der Freigabestellung auf der der Querpresseinheit abgewandten Seite der Pressvorrichtung und nicht auf der der Querpresseinheit zugewandten Seite der Pressvorrichtung, d.h. nicht auf der gleichen Seite wie die Querpresseinheit, befindet.

Die Querrichtung kann beispielsweise einer Höhenrichtung des Produkt-Stückes entsprechen.

Ferner kann die Anschlageinheit an einem der Schneideinheit zugewandten Ende der Pressvorrichtung angeordnet sein. Die Schneideinheit kann ein Messer umfassen, welches um eine Rotationsachse rotierend antreibbar ist. Das Messer kann vorzugsweise ferner dazu eingerichtet sein, zusätzlich zu einer Rotation um die Rotationsachse eine Oszillationsbewegung in einer zu der Rotationsachse im Wesentlichen orthogonalen Richtung durchführen. Während der Oszillationsbewegung kann sich das Messer zwischen einer zurückgezogenen Stellung, in welcher das Messer einen Schneidkanal der Schneideinheit freigibt, und einer vorgerückten Stellung bewegen, in welcher das Messer den Schneidkanal der Schneideinheit durchdringt, um eine Scheibe von dem Produkt-Stück abschneiden zu können.

Da sich die Anschlageinheit in der Freigabestellung nicht auf der Seite der Querpresseinheit befindet, kann sich gemäß einem Ausführungsbeispiel die Querpresseinheit in der zu der Längsrichtung des Produkt-Stückes im Wesentlichen parallelen Richtung wenigstens teilweise bis unmittelbar vor die Schneideinheit, insbesondere bis unmittelbar vor eine Schneidebene eines Messers der Schneideinheit, erstrecken. Folglich kann die Querpresseinheit während des Aufschneidevorgangs bis unmittelbar vor die Schneidebene in der Querrichtung auf das Produkt-Stück einwirken, um sicherzustellen, dass das Produkt-Stück seine gepresste Form zumindest in der Querrichtung beibehält.

Zur Aufnahme des Produkt-Stückes kann die Pressvorrichtung ferner ein Formrohr umfassen, welches vorzugsweise eine der Schneideinheit zugewandte Öffnung und eine der Längspresseinheit zugewandte weitere Öffnung aufweisen kann. Das Formrohr kann folglich den Pressraum und damit die erreichbaren Abmessungen des Produkt-Stückes, vorzugsweise in der Querrichtung und/oder einer Breitenrichtung, welche im Wesentlichen orthogonal zu der Querrichtung verläuft, definieren.

In Weiterbildung des letztgenannten Ausführungsbeispiels kann das Formrohr wenigstens zwei Formrohrhälften umfassen, nämlich eine erste Formrohrhälfte, welche Bestandteil der Querpresseinheit sein oder diese bilden kann und welche mittels einer Querpressantriebseinheit der Pressvorrichtung in und vorzugsweise entgegen der Querrichtung verlagerbar sein kann, und eine zweite Formrohrhälfte, welche dazu eingerichtet ist, der ersten Formrohrhälfte gegenüberzuliegen und betriebsmäßig mit einem Rahmen der Aufschneidemaschine verbunden sein kann. Entsprechend können die erste und die zweite Formrohrhälfte den Pressraum definieren. Eine Abmessung des Pressraumes in der Querrichtung kann durch eine Verlagerung der ersten Formrohrhälfte in der Querrichtung vergrößert bzw. verkleinert werden. Dabei kann die Anschlageinheit in der Freigabestellung auf einer der ersten Formrohrhälfte abgewandten Seite eines Schneidkanals der Schneideinheit angeordnet sein.

Ferner kann die erste Formrohrhälfte einen im Wesentlichen C-förmigen Querschnitt aufweisen und/oder die zweite Formrohrhälfte einen im Wesentlichen U-förmigen Querschnitt aufweisen. Die zweite Formrohrhälfte kann entsprechend eine U-Förmige Rinne bilden, in welche das Produkt-Stück vor einem Pressen eingelegt oder geschoben werden kann. Im Anschluss kann das Produkt-Stück durch entsprechende Verlagerung der zweiten Formrohrhälfte in der Querrichtung auf einen Querschnitt mit gewünschten Abmessungen gepresst werden.

Zusätzlich oder alternativ kann die erste Formrohrhälfte eine geringere Abmessung in der Querrichtung aufweisen als die zweite Formrohrhälfte, so dass vorzugsweise nur die erste Formrohrhälfte mit geringerer Abmessung in Querrichtung und insbesondere einem geringeren Gewicht mittels einer Querpressantriebseinheit der Querpressvorrichtung bewegt werden muss.

Gemäß einem weiteren Ausführungsbeispiel wird vorgeschlagen, dass die erste Formrohrhälfte eine größere Abmessung in der Längsrichtung aufweist als die zweite Formrohrhälfte. Bevorzugt erstreckt sich die erste Formrohrhälfte dabei in der zu der Längsrichtung des Produkt-Stückes im Wesentlichen parallelen Richtung über die Anschlageinheit hinaus in Richtung der Schneideinheit. Während die erste Formrohrhälfte bei einem Aufschneiden des Produkt-Stückes auf einen noch nicht aufgeschnittenen Rest des Produkt-Stückes wirkt, kann daher vorzugsweise die untere Formrohrhälfte bereits mit einem neuen Produkt-Stück beladen werden. Auf der der ersten Formrohrhälfte entgegengesetzten Seite kann der Rest des Produkt-Stücks dabei auf einem Abschnitt des Schneidkanals aufliegen, welcher separat von der zweiten Formrohrhälfte ausgebildet ist. Der Schneidkanal kann dabei vorzugsweise, in Bezug auf eine Zuführrichtung des Produkt-Stückes zur Schneideinheit, insbesondere das Messer, hin, stromaufwärts der Schneideinheit angeordnet sein. Der Schneidkanal kann dazu eingerichtet sein, das Produkt-Stück zu führen, während es mittels der Längspresseinheit zu der Schneideinheit befördert, insbesondere vorgeschoben, wird.

Um die Pressvorrichtung zwischen einer Beladestellung, in welcher die Pressvorrichtung mit einem Produkt-Stück beladen werden kann, und einer Aufschneidestellung, welche für einen Aufschneidebetrieb der Aufschneidemaschine vorgesehen ist, hin und her bewegen zu können, kann die Aufschneidemaschine ferner eine Schwenkeinheit umfassen, welche dazu eingerichtet sein, wenigstens einen Teil der Pressvorrichtung, insbesondere die zweite Formrohrhälfte, um eine Schwenkachse zu schwenken. Die Schwenkachse kann vorzugsweise im Wesentlichen parallel zu einer Breitenrichtung des Produkt-Stückes verlaufen. Die Schwenkeinheit kann einen Schwenkmechanismus mit einer Schwenkantriebseinheit sowie einem gelenkigen Gestänge umfassen, welches einenends mit dem wenigstens einen Teil der Pressvorrichtung, insbesondere der zweiten Formrohrhälfte, gelenkig verbunden sein kann und andernends mit einem Rahmen der Aufschneidemaschine gelenkig verbunden sein kann.

Grundsätzlich wäre es denkbar, die Anschlageinheit beispielsweise mittels eines Bedieners der Aufschneidemaschine zwischen der Begrenzungsstellung und der Freigabestellung zu verlagern. Da dies jedoch nicht zuletzt wegen erhöhter Betätigungskräfte mühsam und zeitaufwendig für den Bediener sein kann, wird gemäß einem weiteren Ausführungsbeispiel vorgeschlagen, dass der Anschlageinheit ferner eine Anschlagantriebseinheit zugeordnet ist, welche dazu eingerichtet ist, die Anschlageinheit zwischen der Begrenzungsstellung und der Freigabestellung zu verlagern.

Um die Anschlagantriebseinheit dabei funktionssicher und gleichzeitig möglichst kompakt ausbilden zu können, wird in Weiterbildung des letztgenannten Ausführungsbeispiels vorgeschlagen, dass die Anschlagantriebseinheit wenigstens zwei Antriebselemente, vorzugsweise Schubstangen umfasst, welche auf entgegengesetzten Seiten der Pressvorrichtung und vorzugsweise außerhalb eines Schneidkanals der Schneideinheit angeordnet sind. Die Anschlagantriebseinheit kann beispielsweise einen Servo-Antrieb umfassen. Da die Antriebselemente auf den entgegengesetzten Seiten der Pressvorrichtung und vorzugsweise außerhalb des Schneidkanals angeordnet sind, wird ein Bewegungsweg des Produkt-Stückes zur Schneideinheit hin durch die Antriebselemente nicht gestört, selbst wenn eine Krafterzeugungseinheit, wie beispielsweise ein Motor, der Anschlagantriebseinheit auf der der Querpresseinheit zugewandten Seite der Pressvorrichtung angeordnet ist. In anderen Worten können die Querpresseinheit und die Anschlagantriebseinheit auf einer gleichen Seite der Pressvorrichtung, insbesondere des Formrohres, angeordnet sein, was eine kompakte Anordnung der Aufschneidemaschine sicherstellt.

Ferner kann die Längspresseinheit in an sich bekannter Weise als ein Längspressstempel ausgebildet sein, welcher mittels einer Längspressantriebseinheit der Pressvorrichtung in und vorzugsweise entgegen der Längsrichtung bewegbar sein kann.

Gemäß einem weiteren Ausführungsbeispiel wird vorgeschlagen, dass die Schneideinheit ferner eine Schneidaufnahmeeinheit, insbesondere eine Schneidplatte, umfasst, welche dazu eingerichtet ist, wenigstens ein der Schneideinheit zugewandtes Ende des Produkt-Stückes aufzunehmen, wobei die Schneidaufnahmeeinheit darin wenigstens teilweise den Schneidkanal definiert, durch welchen das Produkt-Stück zu der Schneideinheit führbar ist. Vorzugsweise kann wenigstens ein Teil des Schneidkanals durch die Querpresseinheit, insbesondere die obere Formrohrhälfte des Formrohrs, definiert sein, wie bereits vorstehend erläutert. Der Schneidkanal kann dabei sicherstellen, dass das Produkt-Stück auch bei dem Aufschneiden seine gepresste Form behält. Da sich die Querpresseinheit vorzugsweise bis unmittelbar vor eine Schneidebene eines Messers der Schneideinheit erstreckt, kann die Querpresseinheit auch zur Festlegung des wenigstens einen Teils des Schneidkanals dienen.

Um das Produkt-Stück vor dem Aufschneiden vorzugsweise in allen drei Raumrichtungen, d.h. in drei Dimensionen, pressen zu können, kann die Aufschneidemaschine ferner eine weitere Presseinheit umfassen, welche dazu eingerichtet ist, dass Produkt-Stück in einer weiteren Richtung zu pressen, wobei die weitere Richtung im Wesentlichen orthogonal zu der Längsrichtung und der Querrichtung verlaufen kann. Die weitere Richtung kann vorzugsweise eine Breitenrichtung des Produkt-Stückes sein. Die Aufschneidemaschine kann sich folglich auch für ein sogenanntes "3D-Pressen" des Produkt-Stückes eignen.

Gemäß noch einem weiteren Ausführungsbeispiel kann die Aufschneidemaschine als eine zweispurige Aufschneidemaschine ausgebildet sein und zwei im Wesentlichen parallele Spuren umfassen, wobei vorzugsweise jede Spur jeweils eine vorstehend beschriebene Pressvorrichtung und jeweils eine vorstehend beschriebene Anschlageinheit umfassen kann. Folglich können zwei der Produkt-Stücke im Wesentlichen synchron gepresst bzw. aufgeschnitten werden. Ferner können hierdurch im Vergleich zu einer einspurigen Aufschneidemaschine sogar doppelt so viele Komponenten, beispielsweise zwei der eingangs genannten Niederhalteeinheiten und deren entsprechende Antriebe entfallen. Vorzugsweise ist die Schneideinheit beiden Spuren zugeordnet, so dass diese als gemeinsame Schneideinheit dienen kann.

Nachzutragen ist noch, dass die Aufschneidemaschine ferner eine Abfördereinheit umfassen kann, welche dazu eingerichtet ist, die von der Schneideinheit aufgeschnittenen Scheiben längs einer Abförderrichtung abzufördern. Folglich können die Scheiben zur weiteren Verarbeitung und/oder Verpackung abgeführt und/oder Portionen gebildet werden, welche vorzugsweise jeweils aus mehreren Scheiben bestehen können.

Die Erfindung wird im Folgenden anhand der beigefügten Zeichnung anhand eines Ausführungsbeispiels näher erläutert werden. Es stellen dar:
- Figur 1a: eine perspektivische Ansicht einer erfindungsgemäßen Aufschneidemaschine gemäß einem Ausführungsbeispiel,
- Figur 1b: eine Seitenansicht der Aufschneidemaschine gemäß Figur 1a,
- Figur 2a: eine perspektivische Ansicht von Teilen einer Pressvorrichtung und einer Schneideinheit der Aufschneidemaschine gemäß Figur 1a,
- Figur 2b: eine geschnittene Seitenansicht entsprechend Figur 1a,
- Figur 2c: eine Seitenansicht von Komponenten der Aufschneidemaschine gemäß Figur 1a, bei welcher sich eine untere Formrohrhälfte der Pressvorrichtung in einer heraufgeschwenkten Aufschneidestellung befindet, und
- Figur 2d: eine weitere Seitenansicht entsprechend Figur 2c, bei welcher sich die untere Formrohrhälfte in einer herabgeschwenkten Beladestellung befindet.

In den Figuren 1a und 1b ist ein Ausführungsbeispiel einer erfindungsgemäßen Aufschneidemaschine allgemein durch das Bezugszeichen 100 gekennzeichnet.

Die Aufschneidemaschine 100 umfasst eine Pressvorrichtung 102, welche darin einen Pressraum R definiert, welcher dazu ausgebildet und bestimmt ist, ein Produkt-Stück P, beispielsweise in Form eines Lebensmittels wie gewachsenen Fleisch oder Fisch oder dergleichen, aufzunehmen. Das Produkt-Stück P ist dabei in Figur 1a nicht dargestellt, jedoch beispielsweise in Figur 1b schematisch eingezeichnet.

Die Pressvorrichtung 102 umfasst eine Längspresseinheit 104, welche in dem dargestellten Ausführungsbeispiel als ein Längspressstempel ausgeführt ist. Der Längspressstempel 104 ist dazu eingerichtet, eine Abmessung des Pressraumes R in einer Längsrichtung L des Produkt-Stückes P oder einer hierzu im Wesentlichen parallelen Richtung zu steuern, um das Produkt-Stück P in seiner Längsrichtung L zu pressen. Hierzu kann die Längspresseinheit 104 über eine Kolbenstange 106 mit einer Längspressantriebseinheit 108 verbunden sein, welche dazu eingerichtet ist, den Längspressstempel 104 in und entgegen der Längsrichtung L zu bewegen, um das Produkt-Stück P auf eine gewünschte Länge in der Längsrichtung L zu bringen.

Die Pressvorrichtung 102 umfasst ferner eine Querpresseinheit 110, welche dazu eingerichtet ist, eine Abmessung des Pressraumes R in einer zu der Längsrichtung L im Wesentlichen orthogonalen Querrichtung Q des Produkt-Stückes P zu steuern, um das Produkt-Stück P in der Querrichtung Q zu pressen. In dem dargestellten Ausführungsbeispiel umfasst die Querpresseinheit 110 dabei ein Formrohr 112 mit einer ersten oberen Formrohrhälfte 112a, welche mittels einer Querantriebseinheit 114, beispielsweise in Form einer servomotorischen oder hydraulischen oder pneumatischen Querantriebseinheit, in und entgegen der Querrichtung Q verlagerbar ist. Die obere Formrohrhälfte 112a ist dabei beispielsweise auch in den Figuren 2a bis 2d erkennbar, wobei insbesondere aus Figur 1a ersichtlich ist, dass die obere Formrohrhälfte 112a, gesehen in der Längsrichtung L, einen im Wesentlichen C-förmigen Querschnitt aufweist.

Das Formrohr 112 weist dabei in dem dargestellten Ausführungsbeispiel ferner eine zweite untere Formrohrhälfte 112b auf, welche mittels einer Schwenkeinheit in Form eines Schwenkmechanismus 126 um eine Schwenkachse S* (siehe beispielsweise Figur 2c) schwenkbar ist. In den Figuren 1a, 1b, 2a, 2b und 2d ist die untere Formrohrhälfte 112b dabei in einer herabgeklappten Beladestellung gezeigt, in welcher das Produkt-Stück P mit einer Beladevorrichtung 118 (siehe Figuren 1a und 1b) in Zufuhrrichtung Z auf die untere Formrohrhälfte 112b befördert werden kann. Die Beladevorrichtung 118 kann hierzu beispielsweise einen Bandförderer 118a und/oder eine Vorschubeinrichtung 118b, beispielsweise in Form eines Vorschubstempels 118b oder dergleichen, umfassen. Das Formrohr 112 kann dabei, in einem Aufschneidebetrieb der Aufschneidemaschine 100, eine der Schneideinheit 126 zugewandte Öffnung 113a und eine der Längspresseinheit 104 zugewandte weitere Öffnung 113b aufweisen.

In Figur 2c ist die untere Formrohrhälfte 112b hingegen in einer Aufschneidestellung gezeigt, in welcher die untere Formrohrhälfte 112b der oberen Formrohrhälfte 112a zugewandt ist und ausgehend von der in Figur 2d gezeigten Beladestellung um die Schwenkachse S* mittels des Schwenkmechanismus 116 hochgeklappt worden ist. Sobald sich die untere Formrohrhälfte 112b in der in Figur 2c gezeigten Aufschneidesstellung befindet, kann die obere Formrohrhälfte 112a mittels der Querpresseinheit 114 so weit in der Querrichtung Q in Richtung des Produkt-Stückes P verlagert werden, bis das Produkt-Stück P eine gewünschte Abmessung in der Querrichtung Q aufweist. Anschließend oder im Wesentlichen gleichzeitig kann das Produkt-Stück P durch Bewegen des Längspressstempels 104 (siehe beispielsweise Figuren 2a und 2b) in der Längsrichtung L auf eine gewünschte Abmessung in der Längsrichtung L gebracht werden.

Bei dem Pressen in der Längsrichtung L mittels des Längspressstempels 104 dient erfindungsgemäß eine Anschlageinheit 120, beispielsweise in Form eines Zwischenblechs, als Gegenhalter. Hierzu kann die Anschlageinheit 120 mittels einer Anschlagantriebeinheit 121, welche nachstehend näher beschrieben werden wird, vorzugsweise in und entgegen der Querrichtung Q verlagerbar sein und zwischen einer in Figur 2a gezeigten Freigabestellung, in welcher sie einen Schneidkanal 124 freigibt, und einer in Figur 2c lediglich schematisch durch eine gestrichelte Linie angedeutete Begrenzungsstellung verlagert werden, in welcher die Anschlageinheit 120 den Schneidkanal 124 wenigstens teilweise blockiert. Um in die Begrenzungsstellung verlagert zu werden, insbesondere bei einem Pressvorgang des Produkt-Stückes P mit der Pressvorrichtung 102, kann die Anschlageinheit 120 mittels der Anschlagantriebeinheit 121 ausgehend von Figur 2a um einen vorbestimmten Betrag entgegen der Querrichtung Q verlagert werden.

Nachdem das Produkt-Stück P auf gewünschte Abmessungen in der Längsrichtung L und der Querrichtung Q gepresst worden ist, kann die Anschlageinheit 120 entsprechend wieder in die in Figur 2a dargestellte Stellung bewegt werden und anschließend das Produkt-Stück P durch eine weitere Bewegung des Längspressstempels 104 in der Längsrichtung L durch den Schneidkanal 124 hindurch zu einer Schneideinheit 126 der Aufschneidemaschine 100 bewegt werden. Die Schneideinheit 126 ist der Pressvorrichtung 102 benachbart angeordnet, insbesondere in Bezug auf die Längsrichtung L oder die Zuführrichtung Z stromabwärts der Pressvorrichtung 102 angeordnet, und umfasst ein Messer 128, welches um eine Rotationsachse R' rotierbar sein kann, um das Produkt-Stück P in Scheiben S (siehe beispielsweise Figur 1b) aufzuschneiden. Die Rotationsachse R' des Messers 128 ist dabei beispielsweise in Figur 2b schematisch angedeutet. Das Messer 128 kann vorzugsweise dazu eingerichtet sein, zusätzlich zu einer Rotationsbewegung um die Rotationsachse R' eine Oszillationsbewegung in bzw. entgegen der Querrichtung Q durchzuführen. Während der Oszillationsbewegung kann das Messer 128 zwischen einer zurückgezogenen Stellung, in welcher das Messer 128 den Schneidkanal 124 im Wesentlichen freigibt, und einer vorgerückten Stellung bewegt werden, in welcher das Messer 128 ausgehend von Figur 2a in der Querrichtung Q bewegt wird, um den Schneidkanal 124 zu durchdringen, um eine Scheibe S von dem Produkt-Stück P abschneiden zu können. Solange sich das Messer 128 in der zurückgezogenen Stellung befindet, kann das Produkt-Stück P jeweils um einen vorbestimmten Betrag entsprechend einer gewünschten Scheibendicke der jeweiligen Scheibe S in der Längsrichtung L vorgeschoben werden.

Um das Produkt-Stück P vor dem Aufschneiden vorzugsweise in allen drei Raumrichtungen, d.h. in drei Dimensionen, pressen zu können, können vorzugsweise auch seitliche Begrenzungswände 112b1 und 112b2 der unteren Formrohrhälfte 112b eine weitere Presseinheit bilden und in einer Breitenrichtung B aufeinander zu und voneinander weg bewegbar angeordnet sein, um vor einem Aufschneiden durch die Schneideinheit 126 eine Abmessung des Produkt-Stückes P in der Breitenrichtung B auf ein gewünschtes Maß bringen zu können.

Nachdem die Scheiben S mittels der Schneideinheit 126 aufgeschnitten worden sind, können diese mittels einer Abfördereinheit 130, welche beispielsweise ebenfalls als ein Bandförderer oder dergleichen ausgebildet sein kann, entlang einer Abförderrichtung A aus der Aufschneidemaschine 100 abgefördert werden, um beispielsweise weiter verarbeitet und/oder verpackt werden zu können.

Zur Bedienung der Aufschneidemaschine 100 kann die Aufschneidemaschine 100 ferner eine Bedieneinheit 132 umfassen, welche an einem Rahmen 134 der Aufschneidemaschine 100 angeordnet sein kann und dazu eingerichtet sein kann, durch einen Bediener der Aufschneidemaschine 100 bedient zu werden. Die Bedieneinheit 132 kann beispielsweise als ein Touchscreen oder dergleichen ausgebildet sein.

Wie insbesondere in den Figuren 2a und 2b erkennbar ist erfindungsgemäß die Anschlageinheit 120 in der Freigabestellung auf einer der Querpresseinheit 110, insbesondere der oberen Formrohrhälfte 112a, abgewandten Seite der Pressvorrichtung 102, insbesondere des Formrohres 112, angeordnet. In anderen Worten kann die Anschlageinheit 120 in der Freigabestellung auf einer der oberen Formrohrhälfte 112a abgewandten Seite des Schneidkanals 124 angeordnet sein. Ferner erstreckt sich die Querpresseinheit 110, in dem dargestellten Ausführungsbeispiel die obere Formrohrhälfte 112a, in einer zur Längsrichtung L des Produkt-Stückes P im Wesentlichen parallelen Richtung über die Anschlageinheit 120 hinaus in Richtung der Schneideinheit 126, wie beispielsweise in Figur 2b erkennbar.

In dem dargestellten Ausführungsbeispiel erstreckt sich die obere Formrohrhälfte 112a des Formrohres 112 dabei in der zu der Längsrichtung L des Produkt-Stückes P im Wesentlichen parallelen Richtung bis unmittelbar vor die Schneideinheit 126, insbesondere bis vor eine Schneidebene S' des Messers 128 der Schneideinheit 126.

Ferner kann die obere Formrohrhälfte 112a eine geringere Abmessung in der Querrichtung Q aufweisen als die untere Formrohrhälfte 112b, so dass nur die obere Formrohrhälfte 112a, welche die geringeren Abmessungen in der Querrichtung Q aufweist und vorzugsweise ebenfalls ein geringeres Gewicht als die untere Formrohrhälfte 112b aufweist mittels der Querpressantriebseinheit 114 bewegt werden muss.

Ferner weist in dem dargestellten Ausführungsbeispiel die obere Formrohrhälfte 112a eine größere Abmessung in der Längsrichtung L auf als die untere Formrohrhälfte 112b. Dies kann daher von Vorteil sein, da die untere Formrohrhälfte 112b bereits in die in Figur 2b heruntergeklappte Beladestellung geschwenkt werden kann, wenn noch ein Rest-Produkt-Stück des Produkt-Stücks P mittels der Schneideinheit 126 aufgeschnitten wird, während es sich in dem Schneidkanal 124 befindet und von der oberen Formrohrhälfte 112a der Querpresseinheit 112 in der Querrichtung Q niedergehalten wird, um seine gepresste Form in der Querrichtung Q zu behalten.

Ferner kann der Anschlageinheit 120 die Anschlagantriebseinheit 121 zugeordnet sein, welche dazu eingerichtet ist, die Anschlageinheit 120 zwischen der Begrenzungsstellung und der Freigabestellung zu verlagern. Die Anschlagantriebseinheit 121 umfasst dabei in dem dargestellten Ausführungsbeispiel zwei Antriebselemente 122, welche in dem dargestellten Ausführungsbeispiel als Schubstangen 122a und 122b ausgebildet sind, welche auf entgegengesetzten Seiten der Pressvorrichtung 102 und außerhalb des Schneidkanals 124 der Schneideinheit 126 angeordnet sind.

Ferner umfasst in dem dargestellten Ausführungsbeispiel die Schneideinheit 126 eine Schneidaufnahmeeinheit 115, welche beispielsweise als eine Schneidplatte ausgebildet sein kann. Die Schneidaufnahmeeinheit 115 ist gemäß dem dargestellten Ausführungsbeispiel dazu eingerichtet, wenigstens ein der Schneideinheit 126 zugewandtes Ende des Produkt-Stückes P aufzunehmen, wobei die Schneidaufnahmeeinheit 115 darin wenigstens teilweise den Schneidkanal 124 definiert, durch welchen das Produkt-Stück P zu der Schneideinheit 126 führbar ist. Vorzugsweise ist dabei wenigstens ein Teil des Schneidkanals 124 durch die Querpresseinheit 110, in dem dargestellten Ausführungsbeispiel durch die obere Formrohrhälfte 112a definiert, welche sich bis unmittelbar vor die Schneideinheit 126, insbesondere die Schneidebene S' des Messers 128 erstreckt.

## Patentansprüche

1. Aufschneidemaschine (100) zum Aufschneiden eines Produkt-Stückes (P) in Scheiben (S), umfassend:
eine Pressvorrichtung (102), welche darin einen Pressraum (R) definiert, welcher dazu ausgebildet und bestimmt ist, das Produkt-Stück (P) aufzunehmen, wobei die Pressvorrichtung (102)
eine Längspresseinheit (104), welche dazu eingerichtet ist, das Produkt-Stück (P) in einer Längsrichtung (L) des Produkt-Stückes (P) zu pressen, und
eine Querpresseinheit (110) umfasst, welche dazu eingerichtet ist, das Produkt-Stück (P) in einer zu der Längsrichtung (L) im Wesentlichen orthogonalen Querrichtung (Q) des Produkt-Stückes (P) zu pressen,
eine Schneideinheit (126), welche der Pressvorrichtung (102) benachbart angeordnet ist und dazu eingerichtet ist, das Produkt-Stück (P) in Scheiben (S) aufzuschneiden, und
eine Anschlageinheit (120), welche zwischen einer Begrenzungsstellung, in welcher sie eine Bewegung des Produkt-Stückes (P) in der Längsrichtung (L) zur Schneideinheit (126) hin begrenzt, und einer Freigabestellung verstellbar ist, in welcher sie die Bewegung des Produkt-Stückes (P) in der Längsrichtung (L) zur Schneideinheit (126) hin nicht begrenzt,
**dadurch gekennzeichnet, dass**
die Anschlageinheit (120) in der Freigabestellung auf einer der Querpresseinheit (110) abgewandten Seite der Pressvorrichtung (102) angeordnet ist, und sich die Querpresseinheit (110) in einer zu der Längsrichtung (L) des Produkt-Stückes (P) im Wesentlichen parallelen Richtung wenigstens teilweise über die Anschlageinheit (120) hinaus in Richtung der Schneideinheit (126) erstreckt.

2. Aufschneidemaschine nach Anspruch 1,
**dadurch gekennzeichnet, dass** sich die Querpresseinheit (110) in der zu der Längsrichtung (L) des Produkt-Stückes (P) im Wesentlichen parallelen Richtung wenigstens teilweise bis unmittelbar vor die Schneideinheit (126), insbesondere bis unmittelbar vor eine Schneidebene (S') eines Messers (128) der Schneideinheit (126), erstreckt.

3. Aufschneidemaschine nach einem der vorhergehenden Ansprüche,
**dadurch gekennzeichnet, dass** die Pressvorrichtung (102) ein Formrohr (112) umfasst, welches vorzugsweise eine der Schneideinheit (126) zugewandte Öffnung (113a) und eine der Längspresseinheit (104) zugewandte weitere Öffnung (113b) aufweist.

4. Aufschneidemaschine nach Anspruch 3,
**dadurch gekennzeichnet, dass** das Formrohr (112) wenigstens zwei Formrohrhälften (112a, 112b) umfasst, nämlich
eine erste Formrohrhälfte (112a), welche Bestandteil der Querpresseinheit (110) ist oder diese bildet und welche mittels einer Querpressantriebseinheit (114) der Pressvorrichtung (102) in und vorzugsweise entgegen der Querrichtung (Q) verlagerbar ist, und
eine zweite Formrohrhälfte (112b), welche dazu eingerichtet ist, der ersten Formrohrhälfte (112a) gegenüberzuliegen, und betriebsmäßig mit einem Rahmen (134) der Aufschneidemaschine (100) verbunden ist.

5. Aufschneidemaschine nach Anspruch 4,
**dadurch gekennzeichnet, dass** die erste Formrohrhälfte (112a) einen im Wesentlichen C-förmigen Querschnitt aufweist und/oder
die zweite Formrohrhälfte (112b)einen im Wesentlichen U-förmigen Querschnitt aufweist.

6. Aufschneidemaschine nach Anspruch 4 oder 5,
**dadurch gekennzeichnet, dass** die erste Formrohrhälfte (112a) eine geringere Abmessung in der Querrichtung (Q) aufweist als die zweite Formrohrhälfte (112b).

7. Aufschneidemaschine nach einem der Ansprüche 4 bis 6,
**dadurch gekennzeichnet, dass** die erste Formrohrhälfte (112a) eine größere Abmessung in der Längsrichtung (L) aufweist als die zweite Formrohrhälfte (112b).

8. Aufschneidemaschine nach einem der vorhergehenden Ansprüche,
**dadurch gekennzeichnet, dass** die Aufschneidemaschine (100) ferner eine Schwenkeinheit (116) umfasst, welche dazu eingerichtet ist, wenigstens einen Teil der Pressvorrichtung (102), insbesondere die zweite Formrohrhälfte (112b), um eine Schwenkachse (S*) zu schwenken.

9. Aufschneidemaschine nach einem der vorhergehenden Ansprüche,
**dadurch gekennzeichnet, dass** der Anschlageinheit (120) ferner eine Anschlagantriebseinheit (121) zugeordnet ist, welche dazu eingerichtet ist, die Anschlageinheit (120) zwischen der Begrenzungsstellung und der Freigabestellung zu verlagern.

10. Aufschneidemaschine nach Anspruch 9,
**dadurch gekennzeichnet, dass** die Anschlagantriebseinheit (121) wenigstens zwei Antriebselemente (122a, 122b), vorzugsweise Schubstangen umfasst, welche auf entgegengesetzten Seiten der Pressvorrichtung (102) und vorzugsweise außerhalb eines Schneidkanals (124) der Schneideinheit (126) angeordnet sind.

11. Aufschneidemaschine nach einem der vorhergehenden Ansprüche,
**dadurch gekennzeichnet, dass** die Längspresseinheit (104) als ein Längspresstempel ausgebildet ist, welcher mittels einer Längspressantriebseinheit (108) der Pressvorrichtung (102) in und vorzugsweise entgegen der Längsrichtung (L) bewegbar ist.

12. Aufschneidemaschine nach einem der vorhergehenden Ansprüche,
**dadurch gekennzeichnet, dass** die Schneideinheit (126) ferner eine Schneidaufnahmeeinheit (115), insbesondere eine Schneidplatte, umfasst, welche dazu eingerichtet ist, wenigstens ein der Schneideinheit (126) zugewandtes Ende des Produkt-Stückes (P) aufzunehmen, wobei die Schneidaufnahmeeinheit (115) darin wenigstens teilweise einen Schneidkanal (124) definiert, durch welchen das Produkt-Stück (P) zu der Schneideinheit (126) führbar ist,
wobei vorzugsweise wenigstens ein Teil des Schneidkanals (124) durch die Querpresseinheit (110), insbesondere die obere Formrohrhälfte (112a) des Formrohrs (112), definiert ist.

13. Aufschneidemaschine nach einem der vorhergehenden Ansprüche,
**dadurch gekennzeichnet, dass** die Aufschneidemaschine (100) ferner eine weitere Presseinheit (112b1, 112b2) umfasst, welche dazu eingerichtet ist, dass Produkt-Stück (P) in einer weiteren Richtung (B) zu pressen, wobei die weitere Richtung (B) im Wesentlichen orthogonal zu der Längsrichtung (L) und der Querrichtung (Q) verläuft.

14. Aufschneidemaschine nach einem der vorhergehenden Ansprüche,
**dadurch gekennzeichnet, dass** die Aufschneidemaschine (100) als eine zweispurige Aufschneidemaschine ausgebildet ist und zwei im Wesentlichen parallele Spuren umfasst,
wobei vorzugsweise jede Spur jeweils eine Pressvorrichtung (102) und jeweils eine Anschlageinheit (120) gemäß einem der vorhergehenden Ansprüche umfasst.

15. Aufschneidemaschine nach einem der vorhergehenden Ansprüche,
**dadurch gekennzeichnet, dass** die Aufschneidemaschine (100) ferner eine Abfördereinheit (130) umfasst, welche dazu eingerichtet ist, die von der Schneideinheit (126) aufgeschnittenen Scheiben (S) längs einer Abförderrichtung (A) abzufördern.
